# EUROPÄISCHE PATENTSCHRIFT

(11) **EP 2 917 556 B1**
(45) Veröffentlichungstag und Bekanntmachung des Hinweises auf die Patenterteilung: **26.07.2017**
(21) Anmeldenummer: 13765298.8
(22) Anmeldetag: 09.09.2013
(51) Int. Cl.: F02M 55/04, F02M 55/02, F02M 69/46, F02M 55/00, F02M 69/50

(54) **BRENNSTOFFEINSPRITZVENTIL UND BRENNSTOFFEINSPRITZANLAGE MIT EINEM BRENNSTOFFEINSPRITZVENTIL**
FUEL INJECTION VALVE AND FUEL INJECTION SYSTEM WITH A FUEL INJECTION VALVE
SOUPAPE D'INJECTION DE CARBURANT ET SYSTÈME D'INJECTION DE CARBURANT POURVU D'UNE SOUPAPE D'INJECTION DE CARBURANT

(30) Priorität: 09.11.2012 DE 102012220491
(43) Veröffentlichungstag der Anmeldung: 16.09.2015
(73) Patentinhaber: Robert Bosch GmbH, 70442 Stuttgart (DE)
(72) Erfinder: HAIBLE, Christoph, 71732 Tamm (DE); VORBACH, Marco, 71691 Freiberg (DE)
(86) Internationale Anmeldenummer: PCT/EP2013/068560
(87) Internationale Veröffentlichungsnummer: WO 2014/072097

(56) Entgegenhaltungen:
- WO-A1-2007/012092
- DE-A1-102005 026 992
- DE-A1-102007 049 357

## Beschreibung

### Stand der Technik

Die Erfindung betrifft ein Brennstoffeinspritzventil, das insbesondere für Brennstoffeinspritzanlagen von Brennkraftmaschinen dient, und eine Brennstoffeinspritzanlage mit solch einem Brennstoffeinspritzventil. Speziell betrifft die Erfindung das Gebiet der Brennstoffeinspritzanlagen von gemischverdichtenden, fremdgezündeten Brennkraftmaschinen.

Aus der DE 10 2007 049 357 A1 ist eine Brennstoffeinspritzvorrichtung mit wenigstens einem Brennstoffeinspritzventil und einer Brennstoffverteilerleitung mit wenigstens einem Anschlussstutzen bekannt. Hierbei ist das Brennstoffeinspritzventil in eine Aufnahmeöffnung des Anschlussstutzens eingebracht. Die Brennstoffverteilerleiste besitzt zur Abgabe von Brennstoff an das Brennstoffeinspritzventil eine Abströmöffnung. Zwischen dem Brennstoffeinspritzventil und der Brennstoffverteilerleitung ist ein beide verbindender Druckwellenleiter derart vorgesehen, dass dynamische Druckschwankungen im Brennstoffeinspritzventil weitgehend am Volumen der Aufnahmeöffnung des Anschlussstutzens vorbei leitbar sind. Hierbei ist im Bereich der Abströmöffnung der Brennstoffverteilerleitung, die vom Druckwellenleiter durchragt wird, ein ringförmiger Leckagespalt gebildet, der zwischen dem Druckwellenleiter und der Wandung der Abströmöffnung einen langsamen Druckauf- und -abbau in dem Anschlussstutzen entsprechend dem Systemdruck, also einen statischen Druckausgleich, erlaubt.

Die aus der DE 10 2007 049 357 A1 bekannte Brennstoffeinspritzvorrichtung hat den Nachteil, dass durch den Druckwellenleiter eine Drossel gebildet ist, was sich bei gegebener Größe der Abströmöffnung ungünstig auf die pro Zeiteinheit zuführbare Brennstoffmenge auswirkt.

### Offenbarung der Erfindung

Das erfindungsgemäße Brennstoffeinspritzventil mit den Merkmalen des Anspruchs 1 hat den Vorteil, dass eine verbesserte Funktionsweise erzielt ist. Speziell kann eine verbesserte Schwingungsdämpfung zwischen dem Brennstoffeinspritzventil und einem Brennstoffverteiler erzielt werden. Außerdem können Druckschwingungen, die sich auf eine Mengenstreuung auswirken, reduziert werden.

Durch die in den Unteransprüchen aufgeführten Maßnahmen sind vorteilhafte Weiterbildungen des im Anspruch 1 angegebenen Brennstoffeinspritzventils möglich.

Die Ventilnadelverlängerung ist erfindungsgemäß zumindest mittelbar von der Ventilnadel betätigbar. Dies schließt eine mittelbare als auch eine direkte Betätigung der Ventilnadelverlängerung durch die Ventilnadel ein. Eine mittelbare Betätigung kann dabei über ein oder mehrere zwischengeschaltete Elemente erfolgen, wobei vorzugsweise eine rein mechanische Kraftübertragung realisiert ist. Besonders vorteilhaft ist allerdings eine Ausgestaltung, bei der die Ventilnadelverlängerung von der Ventilnadel direkt betätigbar ist. Dies reduziert die Anzahl der benötigten Teile und gewährleistet einen zuverlässigen Betrieb. Außerdem kann hierdurch eine hohe Steifigkeit in der Kraftübertragung erzielt werden.

Der Brennstoffzulauf ist in vorteilhafter Weise an einem düsenfernen Ende des Gehäuses des Brennstoffeinspritzventils vorgesehen. Hierdurch ist eine lineare Kraftübertragung von der Ventilnadel auf die Ventilnadelverlängerung möglich. Speziell können die Ventilnadel und die Ventilnadelverlängerung auf einer gemeinsamen Achse, nämlich der Längsachse der Ventilnadel, angeordnet sein.

Vorteilhaft ist es ferner, dass an einem düsenfernen Ende der Ventilnadel eine Aufnahmehülse vorgesehen ist, dass ein ventilnadelnahes Ende der Ventilnadelverlängerung in die Aufnahmehülse eingefügt ist und dass die Ventilnadelverlängerung über die Aufnahmehülse mit dem düsenfernen Ende der Ventilnadel verbunden ist. Die Aufnahmehülse kann beispielsweise durch Schweißen oder Löten mit dem düsenfernen Ende der Ventilnadel und/oder dem ventilnahen Ende der Ventilnadelverlängerung verbunden sein. Somit ist eine hohe mechanische Stabilität gewährleistet. Dies ermöglicht eine zuverlässige Positionierung der Ventilnadelverlängerung, insbesondere eine axiale Ausrichtung der Ventilnadelverlängerung bezüglich der Längsachse der Ventilnadel.

Außerdem ist es vorteilhaft, dass durch den Öffnungshub der Ventilnadel die Ventilnadelverlängerung im Bereich des Brennstoffzulaufs so bewegbar ist, dass eine Drosselwirkung an dem Brennstoffzulauf für einen über den Brennstoffzulauf in das Gehäuse geführten Brennstoff gegenüber einer geschlossenen Stellung der Ventilnadel zunimmt. Hierbei ist es ferner vorteilhaft, dass die Ventilnadelverlängerung in der geschlossenen Stellung zur Drosselwirkung an dem Brennstoffzulauf für den über den Brennstoffzulauf in das Gehäuse geführten Brennstoff nichts beiträgt. In der geschlossenen Stellung der Ventilnadel ist somit eine minimale Drosselwirkung realisiert, so dass der für die Einspritzung, das heißt in der Regel die nächste Einspritzung oder den nächsten Einspritzvorgang, benötigte Brennstoffdruck rasch aufgebaut werden kann. Bei geöffneter Düsennadel wird hingegen die Drosselwirkung verstärkt, so dass eine Drosselstelle gebildet wird und somit eine hydraulische Schwingungsentkopplung erzeugt werden kann. Die dadurch nicht ständig vorhandene Drossel ermöglicht somit eine bessere und schnellere Befüllung sowie eine verbesserte Druckausgeglichenheit der druckbeaufschlagten Teile.

Vorteilhaft ist es ferner, dass die Ventilnadelverlängerung als stiftförmige Ventilnadelverlängerung ausgestaltet ist. Die stiftförmige Ventilnadelverlängerung kann beim Öffnen des Brennstoffeinspritzventils in vorteilhafter Weise aus dem düsenfernen Ende des Gehäuses des Brennstoffeinspritzventils geführt werden. Hierbei ist es vorteilhaft, dass durch den Öffnungshub der Ventilnadel die Ventilnadelverlängerung im Bereich des Brennstoffzulaufs so bewegbar ist, dass das ventilnadelferne Ende der Ventilnadelverlängerung aus dem Gehäuse geschoben wird. Durch eine entsprechend dimensionierte Länge der Ventilnadelverlängerung ist hierbei eine Anpassung an den jeweiligen Anwendungsfall möglich. Hierdurch kann gegebenenfalls mit geringfügigen Modifikationen ein großer Einsatzbereich realisiert werden. In der Wand des Brennstoffverteilers ist eine Durchgangsöffnung ausgestaltet wobei durch den Öffnungshub der Ventilnadel ein nadelfernes Ende der Ventilnadel in und gegebenenfalls durch die Durchgangsöffnung der Wand des Brennstoffverteilers bewegbar ist. Speziell eine stiftförmige Ventilnadelverlängerung kann hierbei so lang ausgestaltet sein, dass diese sich im geöffneten Zustand des Brennstoffeinspritzventils in beziehungsweise durch die Durchgangsöffnung der Wand des Brennstoffverteilers bewegt. Hierbei kann durch eine geeignete Verbindung der Ventilnadelverlängerung mit der Ventilnadel gegebenenfalls auf eine separate Führung der Ventilnadelverlängerung verzichtet werden. Je nach Anwendungsfall ist allerdings gegebenenfalls auch eine Führung der Ventilnadelverlängerung, insbesondere bezüglich einer Längsachse der Ventilnadel, möglich.

Bei Brennstoffeinspritzvorgängen können innerhalb der Brennstoffeinspritzventile der Brennstoffeinspritzanlage aufgrund der dynamischen Verstellung der Ventilnadel auftretende hydraulische Schwingungen prinzipiell auch auf den Brennstoffverteiler, insbesondere eine Brennstoffverteilerleiste, übertragen werden. Wenn diese Schwingungen von dem jeweiligen Brennstoffeinspritzventil in den Brennstoffverteiler übergehen, dann wirkt sich dies ungünstig auf die Schallabstrahlung und somit das Geräusch der Brennstoffeinspritzanlage aus. Durch die erfindungsgemäß mögliche Minderung der hydraulisch erzeugten Schwingungen bei den Einspritzvorgängen können somit solche unerwünschten Effekte reduziert werden. Hierbei wird eine kostengünstige Realisierung möglich, da am Brennstoffverteiler oder dem Brennstoffeinspritzventil keine zusätzlichen Dämpfungsbauteile erforderlich sind. Allerdings ist gegebenenfalls auch eine Kombination mit zusätzlichen Dämpfungsbauteilen denkbar, um eine weitere Verbesserung bei der Geräuschreduzierung zu erzielen.

Zur hydraulischen Entkopplung der entstehenden Schwingungen kann somit beispielsweise eine Drossel zur Anwendung kommen. Die Drossel wird hierbei jedoch nicht durch den Einbau einer fest installierten Engstelle erreicht, sondern durch die beschriebene Ausgestaltung selbst beim Öffnen der Ventilnadel jedes Mal dynamisch erzeugt. Diese Androsselung erfolgt, indem die Ventilnadelverlängerung beim Öffnen des Brennstoffeinspritzventils in den Bereich des Brennstoffzulaufs, insbesondere in eine Zuströmgeometrie des Brennstoffeinspritzventils, eintaucht und somit die Drosselstelle und damit eine hydraulische Schwingungsentkopplung erzeugt, die sich beim Schließen wieder selbst beendet. Da die Drosselverhältnisse gemeinsam mit dem Öffnen und Schließen des Brennstoffeinspritzventils verändert werden, ist durch die nicht ständig vorhandene Drossel zudem eine bessere und schnellere Befüllung und Druckausgeglichenheit der druckbeaufschlagten Teile gegeben.

Somit dient die Androsselung in vorteilhafter Weise nicht nur zur Geräuschreduktion, sondern auch zur Reduktion von Druckschwingungen, die sich auf eine Mengenstreuung auswirken. Durch diese Reduktion von Druckschwingungen und Druckpulsationen ergibt sich eine gleichmäßigere Mengenabgabe des Brennstoffeinspritzventils von Einspritzung zu Einspritzung. Somit sind Emissionen, ein Verbrauch und eine Leistungsabgabe besser steuerbar.

### Kurze Beschreibung der Zeichnungen

Bevorzuge Ausführungsbeispiele der Erfindung sind in der nachfolgenden Beschreibung unter Bezugnahme auf die beigefügten Zeichnungen, in denen sich entsprechende Elemente mit übereinstimmenden Bezugszeichen versehen sind, näher erläutert. Es zeigt:
Fig. 1 ein Brennstoffeinspritzventil in einer schematischen Darstellung entsprechend einem Ausführungsbeispiel der Erfindung;
Fig. 2 eine Brennstoffeinspritzanlage mit dem in Fig. 1 dargestellten Brennstoffeinspritzventil in einer auszugsweisen, schematischen Schnittdarstellung entsprechend dem Ausführungsbeispiel der Erfindung in einem geschlossenen Zustand und
Fig. 3 die in Fig. 2 dargestellte Brennstoffeinspritzanlage mit dem Brennstoffeinspritzventil entsprechend dem Ausführungsbeispiel der Erfindung in einem geöffneten Zustand.

### Ausführungsformen der Erfindung

Fig. 1 zeigt ein Brennstoffeinspritzventil 1 in einer schematischen Darstellung entsprechend einem Ausführungsbeispiel. Das Brennstoffeinspritzventil 1 dient insbesondere für eine Brennstoffeinspritzanlage 2 (Fig. 2) von Brennkraftmaschinen. Das Brennstoffeinspritzventil 1 kann hierbei insbesondere zur Hochdruckeinspritzung bei Brennkraftmaschinen ausgestaltet sein. Bei solch einer Brennkraftmaschine kann es sich beispielsweise um eine gemischverdichtende, fremdgezündete Brennkraftmaschine handeln. Das erfindungsgemäße Brennstoffeinspritzventil 1 und die erfindungsgemäße Brennstoffeinspritzanlage 2 eignen sich jedoch auch für andere Anwendungsfälle.

Das Brennstoffeinspritzventil 1 weist ein Gehäuse 3 auf, das als mehrteiliges Gehäuse 3 ausgestaltet sein kann. An dem Gehäuse 3 ist ein Brennstoffzulauf 4 vorgesehen. Das Gehäuse 3 umfasst einen Düsenkörper 5, in dem eine Ventilnadel 6 entlang einer Achse 7, die die Längsachse 7 der Ventilnadel 6 ist, geführt ist. Die Ventilnadel 6 erstreckt sich hierbei in diesem Ausführungsbeispiel entlang der Längsachse 7 durch den Düsenkörper 5 und teilweise durch das Gehäuse 3. An der Ventilnadel 6 ist ein schematisch veranschaulichter Ventilschließkörper 8 ausgestaltet. Der Ventilschließkörper 8 der Ventilnadel 6 befindet sich an einem düsennahen Ende 9 des Gehäuses 3.

Der Brennstoffzulauf 4 befindet sich in diesem Ausführungsbeispiel an einem düsenfernen Ende 10 des Gehäuses 3.

Das Brennstoffeinspritzventil 1 weist eine Ventilnadelverlängerung 15 auf, die an der Längsachse 7 der Ventilnadel 6 ausgerichtet ist. Im Betrieb ist die Ventilnadel 6 in einer Öffnungsrichtung 16 entlang der Längsachse 7 betätigbar. Solch eine Betätigung kann beispielsweise über einen magnetischen Aktor erfolgen. Hierdurch wird ein Öffnungshub der Ventilnadel 6 bewirkt. Durch den Öffnungshub der Ventilnadel 6 wird die Ventilnadelverlängerung 15 im Bereich des Brennstoffzulaufs 4 bewegt. In diesem Ausführungsbeispiel liegt ein ventilnadelnahes Ende 17 der Ventilnadelverlängerung 15 an einem düsenfernen Ende 18 der Ventilnadel 6 an. Hierdurch ist eine direkte Betätigung der Ventilnadelverlängerung 15 durch die Ventilnadel 6 gegeben. Der Öffnungshub der Ventilnadel 6 in der Öffnungsrichtung 16 bewirkt somit einen gleichgroßen Hub der Ventilnadelverlängerung 15 am Brennstoffzulauf 4.

Fig. 2 zeigt die Brennstoffeinspritzanlage 2 mit dem in Fig. 1 dargestellten Brennstoffeinspritzventil 1 entsprechend dem Ausführungsbeispiel in einer auszugsweisen, schematischen Schnittdarstellung in einem geschlossenen Zustand der Ventilnadel 6 des Brennstoffeinspritzventils 1. An dem düsenfernen Ende 18 der Ventilnadel 6 ist eine Aufnahmehülse 20 vorgesehen. Das ventilnadelnahe Ende 17 der Ventilnadelverlängerung 15 ist in die Aufnahmehülse 20 eingefügt. Die Aufnahmehülse 20 kann beispielsweise durch Schweißen oder Löten mit dem düsenfernen Ende 18 der Ventilnadel 6 verbunden sein. Entsprechend ist durch Schweißen oder Löten auch eine Verbindung des ventilnadelnahen Endes 17 der Ventilnadelverlängerung 15 mit der Aufnahmehülse 20 möglich. Das Ende 17 der Ventilnadelverlängerung 15 kann allerdings auch in die Aufnahmehülse 20 eingepresst sein. Somit ist die Ventilnadelverlängerung 15 über die Aufnahmehülse 20 zuverlässig mit dem düsenfernen Ende 18 der Ventilnadel 6 verbunden.

Durch diese Verbindung der Ventilnadelverlängerung 15 mit der Ventilnadel 6 ist eine Ausrichtung der Ventilnadelverlängerung 15 bezüglich der Längsachse 7 der Ventilnadel 6 erzielt. In diesem Ausführungsbeispiel liegt die Ventilnadelverlängerung 15 auf der Längsachse 7 der Ventilnadel 6. Eine zusätzliche Führung der Ventilnadelverlängerung 15 ist somit nicht erforderlich.

Die Ventilnadelverlängerung 15 ist als stiftförmige Ventilnadelverlängerung 15 ausgestaltet.

Die Brennstoffeinspritzanlage 2 weist außerdem einen Brennstoffverteiler 21 auf. Der Brennstoffverteiler 21 umfasst in diesem Ausführungsbeispiel ein Verteilerrohr 22 und ein Anschlussstück 23. Hierbei ist eine mehrteilige Ausgestaltung möglich. Das Anschlussstück 23 kann beispielsweise als tassenförmiges Anschlussstück 23 ausgestaltet sein. Somit ist in diesem Ausführungsbeispiel der Brennstoffverteiler 21 als Brennstoffverteilerleiste 21 ausgestaltet.

Das Verteilerrohr 22 des Brennstoffverteilers 21 weist eine Wand 24 auf. In der Wand 24 des Verteilerrohrs 22 ist im Bereich des Anschlussstücks 23 eine Durchgangsöffnung 25 ausgestaltet. Durch die Durchgangsöffnung 25 kann im Betrieb aus einem im Inneren des Verteilerrohrs 22 gebildeten Brennstoffraum 26 unter hohem Druck stehender Brennstoff in den Brennstoffzulauf 4 am düsenfernen Ende 10 des Gehäuses 3 geführt werden. Zur Abdichtung ist hierbei zwischen dem Anschlussstück 23 und dem Brennstoffeinspritzventil 1 ein Dichtring 27 vorgesehen.

In dem in der Fig. 2 dargestellten geschlossenen Zustand der Ventilnadel 6 ist ein ventilnadelfernes Ende 28 der Ventilnadelverlängerung 15 etwas von der Durchgangsöffnung 25 des Verteilerrohrs 22 beabstandet. Hierdurch wird vermieden, dass die Ventilnadelverlängerung 15 eine Drosselwirkung für den zugeführten Brennstoff bewirkt. Die Ventilnadelverlängerung 15 trägt somit in der geschlossenen Stellung zur Drosselwirkung an dem Brennstoffzulauf 4 für den über den Brennstoffzulauf 4 in das Gehäuses 3 geführten Brennstoff zumindest näherungsweise nichts bei.

Fig. 3 zeigt die in Fig. 2 dargestellte Brennstoffeinspritzanlage 2 mit dem Brennstoffeinspritzventil 1 und dem Brennstoffverteiler 21 in einer auszugsweisen, schematischen Schnittdarstellung entsprechend dem Ausführungsbeispiel in einem geöffneten Zustand der Ventilnadel 6 des Brennstoffeinspritzventils 1. Gegenüber der in der Fig. 2 dargestellten geschlossenen Stellung der Ventilnadel 6 ist die Ventilnadel 6 nun in der Öffnungsrichtung 16 um einen gewissen Öffnungshub verstellt. Dies bewirkt direkt eine gleich große Verstellung der Ventilnadelverlängerung 15 in der Öffnungsrichtung 16. Hierdurch gelangt während der Öffnungsbewegung das ventilnadelferne Ende 28 der Ventilnadelverlängerung 15 zunächst in die Durchgangsöffnung 25. In der in der Fig. 3 dargestellten Stellung erstreckt sich das ventilnadelferne Ende 28 der Ventilnadelverlängerung 15 sogar durch die Durchgangsöffnung 25 der Wand 24 des Verteilerrohrs 22.

Somit kommt es im geöffneten Zustand zu einer durch die Ventilnadelverlängerung 15 verursachten Drosselung für den zugeführten Brennstoff am Brennstoffzulauf 4. Denn durch den Öffnungshub der Ventilnadel 6 wird die Ventilnadelverlängerung 15 im Bereich des Brennstoffzulaufs 4 so bewegt, dass die Drosselwirkung an dem Brennstoffzulauf 4 für den über den Brennstoffzulauf 4 in das Gehäuse 3 geführten Brennstoff gegenüber der geschlossenen Stellung der Ventilnadel 6 zunimmt. In diesem Ausführungsbeispiel wird durch den Öffnungshub der Ventilnadel 6 die Ventilnadelverlängerung 15 aus dem düsenfernen Ende 10 des Gehäuses 3 herausgeschoben.

Da die Ventilnadel 6 als nach innen öffnende Ventilnadel 6 des Brennstoffeinspritzventils 1 ausgestaltet ist, wird durch das Öffnen der Ventilnadel 6 die Ventilnadelverlängerung 15 direkt aus dem Gehäuses 3 herausgeschoben. Somit ist ein einfacher mechanischer Aufbau möglich, da keine Bewegungsumkehrung erforderlich ist.

Die Erfindung ist nicht auf das beschriebene Ausführungsbeispiel beschränkt.

## Patentansprüche

1. Brennstoffeinspritzventil (1), das insbesondere für Brennstoffeinspritzanlagen (2) von Brennkraftmaschinen dient, mit einem Gehäuse (3), einer in dem Gehäuse (3) vorgesehenen Ventilnadel (6) und einem Brennstoffzulauf (4),
**dadurch gekennzeichnet,**
**dass** eine Ventilnadelverlängerung (15) vorgesehen ist, die zumindest mittelbar von der Ventilnadel (6) betätigbar ist, und dass durch einen Öffnungshub der Ventilnadel (6) die Ventilnadelverlängerung (15) im Bereich des Brennstoffzulaufs (4) bewegbar ist, wobei der Brennstoffzulauf (4) für das Brennstoffeinspritzventil (1) an einem Anschlussstück (23) des Brennstoffverteilers (21) und/oder einer Wand (24) eines Brennstoffverteilers (21) ausgestaltet ist und in der Wand (24) des Brennstoffverteilers (21) eine Durchgangsöffnung (25) ausgestaltet ist und durch den Öffnungshub der Ventilnadel (6) ein ventilnadelfernes Ende (28) der Ventilnadelverlängerung (15) in und gegebenenfalls durch die Durchgangsöffnung (25) der Wand (24) des Brennstoffverteilers (21) bewegbar ist.

2. Brennstoffeinspritzventil nach Anspruch 1,
**dadurch gekennzeichnet,**
**dass** der Brennstoffzulauf (4) an einem düsenfernen Ende (10) des Gehäuses (3) vorgesehen ist.

3. Brennstoffeinspritzventil nach Anspruch 1 oder 2,
**dadurch gekennzeichnet,**
**dass** die Ventilnadelverlängerung (15) von der Ventilnadel (6) direkt betätigbar ist.

4. Brennstoffeinspritzventil nach einem der Ansprüche 1 bis 3,
**dadurch gekennzeichnet,**
**dass** an einem düsenfernen Ende (18) der Ventilnadel (6) eine Aufnahmehülse (20) vorgesehen ist, dass ein ventilnadelnahes Ende (17) der Ventilnadelverlängerung (15) in die Aufnahmehülse (20) eingefügt ist und dass die Ventilnadelverlängerung (15) über die Aufnahmehülse (20) mit dem düsenfernen Ende (18) der Ventilnadel (6) verbunden ist.

5. Brennstoffeinspritzventil nach einem der Ansprüche 1 bis 4,
**dadurch gekennzeichnet,**
**dass** durch den Öffnungshub der Ventilnadel (6) die Ventilnadelverlängerung (15) im Bereich des Brennstoffzulaufs (4) so bewegbar ist, dass eine Drosselwirkung an dem Brennstoffzulauf (4) für einen über den Brennstoffzulauf (4) in das Gehäuse (3) geführten Brennstoff gegenüber einer geschlossenen Stellung der Ventilnadel (6) zunimmt.

6. Brennstoffeinspritzventil nach Anspruch 5,
**dadurch gekennzeichnet,**
**dass** die Ventilnadelverlängerung (15) in der geschlossenen Stellung zur Drosselwirkung an dem Brennstoffzulauf (4) für den über den Brennstoffzulauf (4) in das Gehäuse (3) geführten Brennstoff zumindest näherungsweise nichts beiträgt.

7. Brennstoffeinspritzventil nach einem der Ansprüche 1 bis 6,
**dadurch gekennzeichnet,**
**dass** die Ventilnadelverlängerung (15) zumindest im Wesentlichen als stiftförmige Ventilnadelverlängerung (15) ausgestaltet ist.

8. Brennstoffeinspritzventil nach einem der Ansprüche 1 bis 7,
**dadurch gekennzeichnet,**
**dass** durch den Öffnungshub der Ventilnadel (6) die Ventilnadelverlängerung (15) im Bereich des Brennstoffzulaufs (4) so bewegbar ist, dass ein ventilnadelfernes Ende (28) der Ventilnadelverlängerung (15) aus dem Gehäuse (3) herausgeschoben wird.

## Claims

1. Fuel injection valve (1) used in particular for fuel injection systems (2) of internal combustion engines, with a housing (3), a valve needle (6) provided in the housing (3) and a fuel inlet (4), **characterized in that** a valve needle extension (15) is provided which is at least indirectly actuable by the valve needle (6), and **in that**, by means of an opening stroke of the valve needle (6), the valve needle extension (15) is movable in the region of the fuel inlet (4), wherein the fuel inlet (4) for the fuel injection valve (1) is formed on a connection piece (23) of the fuel distributor (21) and/or on a wall (24) of a fuel distributor (21), and a passage opening (25) is formed in the wall (24) of the fuel distributor (21), and, by means of the opening stroke of the valve needle (6), a valve-needle-remote end (28) of the valve needle extension (15) is movable in and optionally through the passage opening (25) in the wall (24) of the fuel distributor (21).

2. Fuel injection valve according to Claim 1, **characterized in that** the fuel inlet (4) is provided at a nozzle-remote end (10) of the housing (3).

3. Fuel injection valve according to Claim 1 or 2, **characterized in that** the valve needle extension (15) is directly actuable by the valve needle (6).

4. Fuel injection valve according to one of Claims 1 to 3, **characterized in that** a receiving sleeve (20) is provided at a nozzle-remote end (18) of the valve needle (6), **in that** a valve-needle-close end (17) of the valve needle extension (15) is fitted into the receiving sleeve (20), and **in that** the valve needle extension (15) is connected via the receiving sleeve (20) to the nozzle-remote end (18) of the valve needle (6).

5. Fuel injection valve according to one of Claims 1 to 4, **characterized in that**, by means of the opening stroke of the valve needle (6), the valve needle extension (15) is movable in the region of the fuel inlet (4) in such a manner that a throttling action at the fuel inlet (4) for a fuel guided into the housing (3) via the fuel inlet (4) increases in comparison to a closed position of the valve needle (6).

6. Fuel injection valve according to Claim 5, **characterized in that**, in the closed position, the valve needle extension (15) contributes at least virtually nothing to the throttling action at the fuel inlet (4) for the fuel guided into the housing (3) via the fuel inlet (4).

7. Fuel injection valve according to one of Claims 1 to 6, **characterized in that** the valve needle extension (15) is at least substantially configured as a pin-shaped valve needle extension (15).

8. Fuel injection valve according to one of Claims 1 to 7, **characterized in that**, by means of the opening stroke of the valve needle (6), the valve needle extension (15) is movable in the region of the fuel inlet (4) in such a manner that a valve-needle-remote end (28) of the valve needle extension (15) is pushed out of the housing (3).

## Revendications

1. Soupape d'injection de carburant (1), servant en particulier à des installations d'injection de carburant (2) de moteurs à combustion interne, comprenant un boîtier (3), un pointeau de soupape (6) prévu dans le boîtier (3) et une alimentation en carburant (4),
**caractérisée en ce**
**qu'**il est prévu un prolongement de pointeau de soupape (15) qui peut être actionné au moins indirectement par le pointeau de soupape (6) et en ce que le prolongement de pointeau de soupape (15) peut être déplacé dans la région de l'alimentation en carburant (4) par une course d'ouverture du pointeau de soupape (6), l'alimentation en carburant (4) pour la soupape d'injection de carburant (1) étant réalisée au niveau d'une pièce de raccordement (23) du distributeur de carburant (21) et/ou d'une paroi (24) d'un distributeur de carburant (21) et une ouverture de passage (25) étant configurée dans la paroi (24) du distributeur de carburant (21) et une extrémité éloignée du pointeau de soupape (28) du prolongement de pointeau de soupape (15) pouvant être déplacée par la course d'ouverture du pointeau de soupape (6) dans et éventuellement à travers l'ouverture de passage (25) de la paroi (24) du distributeur de carburant (21).

2. Soupape d'injection de carburant selon la revendication 1,
**caractérisée en ce que**
l'alimentation en carburant (4) est prévue au niveau d'une extrémité (10) du boîtier (3) éloignée de la buse.

3. Soupape d'injection de carburant selon la revendication 1 ou 2,
**caractérisée en ce que**
le prolongement de pointeau de soupape (15) peut être actionné directement par le pointeau de soupape (6).

4. Soupape d'injection de carburant selon l'une quelconque des revendications 1 à 3,
**caractérisée en ce**
**qu'**au niveau d'une extrémité (18) du pointeau de soupape (6) éloignée de la buse est prévue une douille de réception (20), en ce qu'une extrémité (17) du prolongement de pointeau de soupape (15) proche du pointeau de soupape est introduite dans la douille de réception (20) et en ce que le prolongement de pointeau de soupape (15) est connecté à l'extrémité (18) du pointeau de soupape (6) éloignée de la buse par le biais de la douille de réception (20).

5. Soupape d'injection de carburant selon l'une quelconque des revendications 1 à 4,
**caractérisée en ce que**
le prolongement du pointeau de soupape (15) peut être déplacé dans la région de l'alimentation en carburant (4) par la course d'ouverture du pointeau de soupape (6) de telle sorte qu'un effet d'étranglement au niveau de l'alimentation en carburant (4) pour un carburant guidé par le biais de l'alimentation en carburant (4) à l'intérieur du boîtier (3) augmente par rapport à une position fermée du pointeau de soupape (6).

6. Soupape d'injection de carburant selon la revendication 5,
**caractérisée en ce que**
le prolongement de pointeau de soupape (15), dans la position fermée, ne contribue au moins pratiquement pas à l'effet d'étranglement au niveau de l'alimentation en carburant (4) pour le carburant guidé par le biais de l'alimentation en carburant (4) à l'intérieur du boîtier (3).

7. Soupape d'injection de carburant selon l'une quelconque des revendications 1 à 6,
**caractérisée en ce que**
le prolongement de pointeau de soupape (15) est configuré au moins sensiblement sous forme de prolongement de pointeau de soupape en forme de goupille (15).

8. Soupape d'injection de carburant selon l'une quelconque des revendications 1 à 7,
**caractérisée en ce que**
le prolongement de pointeau de soupape (15) peut être déplacé dans la région de l'alimentation en carburant (4) par la course d'ouverture du pointeau de soupape (6) de telle sorte qu'une extrémité (28) du prolongement de pointeau de soupape (15) éloignée du pointeau de soupape soit sortie du boîtier (3).
